# EUROPÄISCHE PATENTSCHRIFT

(11) **EP 3 439 788 B1**
(45) Veröffentlichungstag und Bekanntmachung des Hinweises auf die Patenterteilung: **01.01.2020**
(21) Anmeldenummer: 17715452.3
(22) Anmeldetag: 03.04.2017
(51) Int. Cl.: B03B 9/04

(54) **VERFAHREN UND ANLAGE ZUR AUFBEREITUNG VON ASCHE AUS MÜLLVERBRENNUNGSANLAGEN**
METHOD AND INSTALLATION FOR TREATING ASH FROM WASTE INCINERATORS
PROCÉDÉ ET INSTALLATION SERVANT AU TRAITEMENT DE CENDRES PROVENANT D'UN INCINÉRATEUR DE DÉCHETS

(30) Priorität: 03.04.2016 DE 102016106054
(43) Veröffentlichungstag der Anmeldung: 13.02.2019
(73) Patentinhaber: Schauenburg Maschinen-und Anlagen-Bau GmbH, 45478 Mülheim (DE)
(72) Erfinder: KLINKHAMMER, Manfred, 47506 Neukirchen-Vluyn (DE)
(74) Vertreter: Rätsch, Caroline
(86) Internationale Anmeldenummer: PCT/EP2017/057846
(87) Internationale Veröffentlichungsnummer: WO 2017/174502

(56) Entgegenhaltungen:
- WO-A1-2014/090601
- DE-A1-102011 013 030
- DE-B3-102014 100 725

## Beschreibung

Die Erfindung betrifft ein Verfahren und eine Anlage zur Aufbereitung von Asche aus Müllverbrennungsanlagen. Bei der Asche handelt es sich insbesondere um Hausmüllverbrennungsasche (HMVA).

Bei der Aufbereitung von Asche aus Müllverbrennungsanlagen wird das Ziel verfolgt, die Asche so zu trennen, dass mehrere unterschiedlich mit Schadstoffen belastete Anteile (Fraktionen) der Asche entstehen. Während stark schadstoffbelastete Anteile kostenaufwendig entsorgt werden müssen, können weniger stark belastete und ggf. unbelastete Anteile gewinnbringend wiederverwertet werden. Von besonderer Bedeutung bei der Aufbereitung von Asche ist die Gewinnung von Eisen- und Nichteisenmetallen aus der Asche, die besonders gewinnbringend sind.

Die Aufbereitung von Hausmüllverbrennungsasche erfolgt in einem Nassklassierungsverfahren. Hierzu wird die Asche mit Flüssigkeit versetzt.

Unter Klassierung versteht man eine Trennung eines aus Partikeln mit einer gegebenen Korngrößenverteilung bestehenden Ausgangsmaterials in mehrere Fraktionen unterschiedlicher Korngrößenverteilung. Die Klassierung dient beispielsweise dazu, die Asche in unterschiedlich stark mit Schadstoffen belastete Anteile zu trennen.

Aus der DE 10 2011 013 030 A1 ist ein Verfahren zur Aufbereitung von Asche durch Nassklassierung bekannt, bei dem die Asche zunächst in einem Anmaischbehälter mit Flüssigkeit gemischt und nach Absieben einer Grobfraktion als Aufgabestrom einer Klassierstufe zugeführt wird, die einen Aufstromklassierer und einen vorgeschalteten Hydrozyklon aufweist. Der Aufgabestrom umfasst eine Korngrößenverteilung zwischen 0 und 4 mm. In dem Hydrozyklon werden Feinstteilchen abgeschieden. An der Oberseite des in dem Aufstromklassierer erzeugten Fließbettes wird als Suspension eine Restfraktion mit einer Korngröße zwischen 0 mm und 0,25 mm abgezogen. An der Unterseite des Fließbettes wird eine Gutfraktion mit einem Kornspektrum zwischen 0,25 mm und 4 mm abgezogen. Die Gutfraktion kann ohne Umweltauflagen deponiert oder ggf. auch wirtschaftlich verwertet werden. Die Restfraktion enthält Schadstoffe wie zum Beispiel Schwermetalle. Sie muss unter Beachtung gesetzlicher Vorschriften entsorgt werden.

Aus der DE 10 2014 100 725 B3 ist ein Verfahren zur Aufbereitung von Asche aus Müllverbrennungsanlagen bekannt, bei dem die Klassierstufe ebenfalls einen Aufstromklassierer und eine vorgeschalteten Hydrozyklonanlage aufweist. Die Gutfraktion wird an der Unterseite des Fließbettes abgezogen und mittels einer Siebvorrichtung entwässert. Der Siebdurchgang der Siebvorrichtung wird in die Hydrozyklonanlage zurückgeführt.

Der Erfindung liegt die **Aufgabe** zugrunde, Asche aus Müllverbrennungsanlagen in einem stabilen Prozess so aufzubereiten, dass die Wertschöpfung und insbesondere die Rückgewinnung von Metall optimiert werden.

Diese Aufgabe ist mit dem Verfahren gemäß dem Anspruch 1 gelöst.

Der Erfindung liegt die Erkenntnis zugrunde, dass eine Aufbereitungsanlage noch wirtschaftlicher betrieben werden kann, wenn das Asche-Wassergemisch nicht, wie im Stand der Technik, lediglich in eine Gutfraktion und eine Schlechtfraktion klassiert wird, sondern dass innerhalb der Gutfraktion eine nochmalige Klassierung erfolgt. Bisher ging man davon aus, dass es wirtschaftlich optimal ist, die schadstoffbelastete Schlechtfraktion zu entsorgen und die schadstofffreie Gutfraktion der Aufbereitung zuzuleiten. Hierbei sind die Eisenmetalle und insbesondere die Nichteisenmetalle wirtschaftlich interessant. Es wurde aber gefunden, dass die Nichteisenmetalle nicht in jeder Korngröße in wirtschaftlich nutzbarer Weise vorhanden sind. Die Klassierung in drei Stufen in eine Grobfraktion, eine Mittelfraktion mit einer kleineren maximalen Korngröße und eine Feinfraktion mit einer wiederum kleineren maximalen Korngröße gestattet es also, dass erfindungsgemäß lediglich die Grobfraktion einer Aufbereitung von in der Grobfraktion enthaltenem Metall zugeführt wird. Dadurch, dass - anders als im Stand der Technik - die Mittelfraktion nicht der MetallAufbereitung zugeführt wird, kann das Verfahren insgesamt wirtschaftlicher betrieben werden. Die Mittelfraktion ist vorteilhaft weitgehend von Schadstoffen befreit. Letztere finden sich im Wesentlichen ausschließlich in der Feinfraktion.

Analysen haben ergeben, dass es besonders vorteilhaft ist, wenn die maximale Korngröße der Mittelfraktion 1,2 mm, vorzugsweise ca. 1,0 mm, und die maximale Korngröße der Feinfraktion 0,4 mm (bzw. 400 pm), vorzugsweise ca. 0,25 mm (bzw. 250 pm), beträgt. Während im Stand der Technik die Mittelfraktion der Aufbereitung von Metall zugeführt wird, wird im Rahmen der Erfindung diese Fraktion bewusst nicht zur Metallgewinnung eingesetzt. Überraschend wurde gefunden, dass die Mittelfraktion nur wenige Nichteisenmetalle enthält, die mit Hilfe des erfindungsgemäßen Verfahrens abgeschieden werden können. Hierdurch wird der Wirkungsgrad gegenüber bekannten Lösungen erheblich erhöht.

An dieser Stelle sei darauf hingewiesen, dass bei der Klassierung regelmäßig auf konkrete Korngrößen Bezug genommen wird. Allerdings sind - auch im Stand der Technik - die Trennverfahren technologisch so beschaffen, dass ein Teil der Fraktionen geringfügig über oder unter dem angegeben Wert liegen kann. Dieser Teil ist allerdings sehr klein.

Das Asche-Wassergemisch wird vorzugsweise in einer Korngröße zwischen o und maximal 5 mm zur Verfügung gestellt. Eine bevorzugte Ausführungsform der Erfindung ist dadurch gekennzeichnet, dass das Asche-Wassergemisch ohne weitere Aufbereitung in die Klassiervorrichtung gepumpt oder im freien Zulauf in die Klassiervorrichtung eingeleitet wird.

Bei den beiden eingangs beschriebenen Verfahren (DE 10 2011 013 030 A1 und DE 10 2014 100 725 B3) ist dem Aufstromklassierer ein Hydrozyklon vorgeschaltet. In dem Zyklon wird schadstoffbelasteter Schlamm abgeschieden. Mit dem Schlamm werden ca. 90% des Volumenstromes abgeschieden.

Bei der bevorzugten Ausführungsform hingegen wird das Asche-Wassergemisch ohne weitere Aufbereitung in die Klassiervorrichtung gepumpt oder im freien Zulauf z.B. aus dem Unterlauf eines Klassiersiebes in die Klassiervorrichtung eingeleitet und dort in drei Stufen in drei Fraktionen unterschiedlicher Korngrößen klassiert. Ein der Klassiervorrichtung vorgeschalteter Hydrozyklon ist nicht erforderlich und bevorzugt auch nicht gewünscht, denn es wird vorteilhaft das gesamte Asche-Wassergemisch in die Klassiervorrichtung eingeleitet.

Bei der Klassiervorrichtung handelt es sich vorzugsweise um einen dreistufigen Aufstromklassierer. In der Klassiervorrichtung wird das Asche-Wassergemisch auf eine Prallplatte geleitet. Unterhalb der Prallplatte wird die Grobfraktion abgezogen. Erfindungsgemäß wird lediglich diese Grobfraktion der Aufbereitung zur Gewinnung von Metall zugeführt. Mit Aufstromwasser werden in zwei weiteren Klassierstufen die Mittelfraktion und die Feinfraktion abgeschieden. Für diese - an sich bekannte - Technik des dreistufigen Aufstromklassierers wird eine bestimmte Wassermenge benötigt, die dadurch zur Verfügung gestellt wird, dass vorteilhaft das Asche-Wassergemisch in einer definierten Menge ohne weitere Aufbereitung in die Klassiervorrichtung gepumpt wird.

Das Asche-Wassergemisch mit der Korngröße zwischen 0 und maximal 5 mm kann bereits gemischt von dritter Seite bei dem Betreiber der Anlage angeliefert werden. Bevorzugt wird von dritter Seite jedoch lediglich die Asche aus der Müllverbrennungsanlage zur Verfügung gestellt. Die Asche enthält einen Korngrößenanteil von grob 0 bis 150 mm, ggf. auch mit teilweise größeren Bestandteilen. Die Asche wird in Weiterbildung des Verfahrens in einem Anmaischbehälter mit Flüssigkeit gemischt und nachfolgend klassiert, bevor das Gemisch in die Klassiervorrichtung gepumpt wird. Die Klassierung vor dem Pumpvorgang kann mehrstufig erfolgen. Schließlich erhält man ein Asche-Wassergemisch in einer Korngrößenverteilung zwischen 0 und maximal 5 mm, vorzugsweise zwischen 0 und etwa 2 mm. Dieses Asche-Wassergemisch wird ohne weitere Aufbereitung, insbesondere ohne Zwischenschaltung eines Zyklons, in die Klassiervorrichtung gepumpt und in dieser dreistufig in die drei Fraktionen klassiert, wie es vorstehend beschrieben worden ist.

Die Grobfraktion wird der Aufbereitung zur von in der Grobfraktion enthaltenem Metall zugeführt. Hierbei handelt es sich insbesondere um Nichteisenmetall, das eine besondere Wertschöpfung bedeutet. Vorzugsweise wird die Grobfraktion zunächst entwässert und anschließend in einer Nachreinigungsstufe gereinigt, bevor sie der Aufbereitung von in der Grobfraktion enthaltenem Metall zugeführt wird. Es wurde gefunden, dass die Entwässerung und anschließende Nachreinigung den Wirkungsgrad nochmals erhöht, da die herkömmlichen Eisen- und Nichteisenabscheider die Eisenmetalle und die Nichteisenmetalle besser sondieren können, und auch die in der Mineralik enthaltenden Salze stark reduziert werden können.

Vorzugsweise wird das Verfahren in einem geschlossenen Flüssigkeitskreislauf betrieben. In diesem Zusammenhang sei angemerkt, dass auch bei einem geschlossenen Kreislauf ein Teil der Flüssigkeit aus dem System entweicht, beispielsweise durch Anhaftung von Flüssigkeit an entnommenen Fraktionen oder durch Verdunstung. Dieser Teil der Flüssigkeit muss wieder in das System eingebracht werden. Als besonders vorteilhaft hat es sich hierbei ergeben, dass Ergänzungswasser in der Nachreinigungsstufe dem Kreislauf hinzugegeben wird. Die Zugabe des frischen Ergänzungswassers in Ausgleich des Verlustwassers an dieser Stelle hat den zusätzlichen Vorteil, dass das Ergänzungswasser dort zugeführt wird, wo es zusätzlich auch die Aufgabe der Reduzierung von Salzen in der der Grobfraktion übernehmen kann.

Im Stand der Technik haben sich teilweise Probleme mit Schaumbildung bei der Schlechtfraktion ergeben. Die Schaumbildung kann den Verfahrensablauf erheblich stören.

Versuche haben ergeben, dass die Schaumbildung auch auf in der Feinfraktion enthaltene Leichtstoffe zurückzuführen ist. Die Leichtstoffe beinhalten auch zum Beispiel unverbrannte organische Bestandteile. Diese Leichtstoffe gelangen aufgrund ihres geringen spezifischen Gewichts bei der Klassierung mit in die Feinfraktion, wenngleich sie einen größeren Durchmesser als die Feinfraktion aufweisen, der durchaus 3 bis 5 mm betragen kann. Eine besonders vorteilhafte Ausführungsform der Erfindung ist dadurch gekennzeichnet, dass der Feinfraktion nach der Klassiervorrichtung Leichtstoffe entnommen werden. Die Entnahme erfolgt vorzugsweise unmittelbar nach der Klassiervorrichtung.

Die Entnahme von Leichtstoffen aus der schlammartigen Feinfraktion ist schwierig. Dies hängt damit zusammen, dass die Feinfraktion einen feinen Schlamm bildet, der die Öffnungen herkömmlicher Siebvorrichtungen schnell zusetzen kann. In wesentlicher Weiterbildung des erfindungsgemäßen Verfahrens wird vorgeschlagen, dass die Entnahme der Leichtstoffe mit einem Bogensieb erfolgt. Ein Bogensieb als solches ist bekannt. Überraschenderweise eignet es sich zur Entnahme der Leichtstoffe hervorragend. Der Vorteil liegt darin, dass sich das Bogensieb nicht zusetzt, so dass das erfindungsgemäße Verfahren störungsfrei im Dauerbetrieb betrieben werden kann.

Weitere Versuche haben ergeben, dass - überraschend - lediglich ein bestimmter Anteil der Feinfraktion für eine stabile Schaumbildung verantwortlich ist. Vor diesem Hintergrund ist es vorteilhaft, wenn die Feinfraktion ggf. nach Entnahme von Leichtstoffen in eine verbleibende Feinfraktion und eine Feinstfraktion mit einer kleineren maximalen Korngröße klassiert und die verbleibende Feinfraktion entsorgt wird. Bevorzugt erfolgt die Klassierung in einem Hydrozyklon. In den Versuchen wurde ferner festgestellt, dass auch die Reaktionszeit einen wesentlichen Einfluss auf die Schaumbildung hat. Dadurch, dass die verbleibende Feinfraktion unmittelbar oder nach Entnahme der Leichtstoffe aus dem System genommen wird, hat die verbleibende Feinfraktion keine Möglichkeit, lange mit der Flüssigkeit zu reagieren. Die Schaumbildung wird wirkungsvoll vermieden.

Vorteilhafterweise weist die Feinstfraktion eine maximale Korngröße von 70 pm, vorteilhaft 50 pm, insbesondere ca. 30 pm, oder kleiner auf. Auch dieser Anteil ermöglicht noch eine gewisse Schaumbildung. Allerdings wurde gefunden, dass dieser Schaum nicht stabil ist, sondern sich nach kurzer Zeit ohne Zuhilfenahme von Chemikalien zersetzt. Insoweit hat die Schaumbildung keinen Einfluss auf einen störungsfreien Dauerbetrieb.

Die verbleibende Feinfraktion wird entsorgt. Vorzugsweise wird vor der Entsorgung die verbleibende Feinfraktion auf einem Schwingentwässerer zunächst weitestgehend statisch entwässert und dann von diesem abtransportiert.

Bei der Entwässerung wird ein Schlamm-Flüssigkeitsgemisch in Form eines Filtrates gebildet, das einer Hydrozyklonstufe zugeführt wird, aus der eine Fraktion (Unterlauf) zurück zur statischen Entwässerung geführt wird. Der Überlauf der Hydrozyklonstufe wird vorzugsweise in mindestens ein Setzbecken geleitet.

Wie bereits vorstehend ausgeführt, wird es als vorteilhaft angesehen, wenn die aus der Klassiervorrichtung kommende Feinfraktion nochmals klassiert wird. Die hierdurch entstehende Feinstfraktion weist eine nur sehr geringe Schadstoffbelastung auf. Hinzu kommt, dass in dieser Fraktion überraschend wenig schaumbildende Substanzen enthalten sind. In Weiterbildung der Erfindung wird vorgeschlagen, dass die Feinstfraktion in mindestens ein Setzbecken mit mindestens einer Setzkammer geleitet wird, in dem sich die Feinstfraktion absetzen kann. Trotz der relativ langen Verweildauer mit der Flüssigkeit entsteht bei dieser Feinstfraktion kein stabiler Schaum, der prozessstörend ist. Überraschend wurde gefunden, dass nach dem Absetzen der Feinstfraktion die im Absetzbecken verbleibende Flüssigkeit den Einleitungskriterien für öffentliches Abwasser in Bezug auf Schwermetalle entspricht. Dies bedeutet, dass diese Flüssigkeit durch entsprechendes Nachfüllen von prozessbedingt notwendigem Ergänzungswasser auch in Bezug auf Salzkriterien wie Chloride sehr lange im eigenen Kreislauf betrieben werden kann, bevor ein Austausch der sich in den Becken befindenden Flüssigkeit erfolgen muss.

Der sich aus der Feinstfraktion abgesetzte Feinschlamm wird vorteilhaft mit einer Dickstoffpumpe abgepumpt.

In dem Absetzbecken ist ein möglichst vollständiger Austrag des abgesetzten Feinschlamms vorteilhaft. Vor diesem Hintergrund wird in Weiterbildung der Erfindung vorgeschlagen, dass in dem Setzbecken ein Einsatz mit Leitwänden angeordnet ist, die sich in Richtung auf die Pumpe verjüngen. Die Leitwände können perforiert sein. Sie sorgen dafür, dass der Feinschlamm der Pumpe zugeleitet wird, damit diese den Feinschlamm möglichst vollständig abziehen kann. Vorzugsweise wird der Feinschlamm über eine Zeitsteuerung abgezogen. Vorstehend wurde bereits ausgeführt, dass die Qualität der Flüssigkeit in dem Absetzbecken überraschend gut ist. Dies wird auch darauf zurückgeführt, dass die aus der Klassiervorrichtung stammende Feinfraktion nochmals klassiert wird und lediglich die daraus entstehende Feinstfraktion in das Absetzbecken geleitet wird. Die hohe Wasserqualität hat wie vorstehend ausgeführt einen positiven Einfluss auf den Flüssigkeitskreislauf des Verfahrens. Das Absetzbecken gestattet ferner eine kostengünstige Entsorgung, da belastete Feststoffe mit einer sehr geringen Wassermengen von dem hohen Anteil an feststofffreiem Wasser getrennt entsorgt werden können.

Die eingangs genannte Aufgabe wird ferner durch eine Anlage gemäß dem Anspruch 15 gelöst.

Vorzugsweise ist die Klassiervorrichtung derart ausgelegt und eingerichtet, dass die maximale Korngröße der Mittelfraktion 1,0 mm und die maximale Korngröße der Feinfraktion 0,25 mm beträgt.

Eine bevorzugte Ausführungsform der Erfindung ist dadurch gekennzeichnet, dass die Anlage eine Pumpe zum Pumpen des Wasser-Aschegemisches oder einen freien Zulauf zur Einleitung des Asche-Wassergemisches in die Klassiervorrichtung z.B. aus dem Unterlauf eines Klassiersiebes aufweist und dass die Pumpe bzw. der freie Zulauf derart in Strömungsverbindung mit der Klassiervorrichtung steht, dass das Asche-Wassergemisch ohne weitere Aufbereitung in die Klassiervorrichtung gepumpt bzw. eingeleitet wird.

Vorteilhafte Ausführungsformen der erfindungsgemäßen Anlage sind in den Unteransprüchen beansprucht. Ihre Vorteile wurden vorstehend erläutert.

Im Folgenden wird die Erfindung anhand eines bevorzugten Ausführungsbeispiels im Zusammenhang mit der anhängenden **Zeichnung** näher erläutert. Die Zeichnung zeigt in:
- Figur 1:: ein Verfahrensschema einer erfindungsgemäßen Versuchsanlage; und
- Figur 2:: in schematischer Darstellung eine Klassiervorrichtung zur Durchführung des erfindungsgemäßen Verfahrens.

Die Asche wird über ein Transportband 1 in einer Korngrößenverteilung von 0 bis 150 mm oder kleiner (vorzugsweise maximal 60 mm)in einen Anmaischbehälter 2 aufgegeben. In dem Anmaischbehälter 2 wird die Asche mit Flüssigkeit gemischt und als Asche-Wassergemisch einer Klassierstation 3 zugeführt. Dort wird das Asche-Wassergemisch vorklassiert in eine Fraktion von ca. 5 bis maximal 150 mm, die zu einer Trockenaufbereitung verbracht wird, und eine Fraktion von ca. 0 mm bis maximal 5 mm. Vorzugsweise beträgt die Korngrößenverteilung zwischen 0 und ca. 2 mm. Diese Fraktion wird als Asche-Wassergemisch mittels einer Pumpe 4 in eine Klassiervorrichtung 5 gepumpt, ohne dass das Asche-Wassergemisch einer weiteren Aufbereitung unterzogen wird. Vorzugsweise wird der gesamte Volumenstrom des Asche-Wassergemisches in die Klassiervorrichtung 5 gepumpt. Alternativ wird das Asche-Wassergemisch vorzugsweise in einem freien Zulauf (ohne Pumpe) in die Klassiervorrichtung 5 eingeleitet. Dann wird der für die Klassiervorrichtung 5 erforderliche Volumenstrom ausschließlich durch die Schwerkraft des Asche-Wassergemisches zur Verfügung gestellt.

Bei der Klassiervorrichtung 5 handelt es sich um eine dreistufige Klassiervorrichtung. Die Klassiervorrichtung 5 weist einen Einfüllstutzen 6 auf, der mit einer Prallplatte 7 zusammenwirkt. In Figur 1 ist die Klassiervorrichtung lediglich grob-schematisch dargestellt und in Figur 2 näher erläutert. An dieser Stelle sei lediglich angemerkt, dass eine direkte Aufgabe des Asche-Wassergemisches ohne weitere Aufbereitung (beispielsweise mittels eines Hydrozyklons) deshalb besonders vorteilhaft ist, weil sowohl die Geschwindigkeit als auch die Menge des Volumenstroms genutzt werden kann, um das Asche-Wassergemisch in drei Fraktionen zu klassieren.

In der Klassiervorrichtung 5 wird das Asche-Wassergemisch in drei Stufen in eine Grobfraktion 8, eine Mittelfraktion 9 mit einer kleineren maximalen Korngröße und eine Feinfraktion 10 mit einer wiederum kleineren maximalen Korngröße klassiert. Die maximale Korngröße der jeweils kleineren Fraktion ist also kleiner als die minimale Korngröße der jeweils größeren Fraktion, wobei zuvor darauf hingewiesen worden ist, dass es technologisch bedingt zu (geringfügigen) Überschneidungen der Korngrößenbereiche kommen kann. Die Korngröße der Mittelfraktion 9 beträgt maximal 1,2 mm, vorzugsweise maximal 1,0 mm. Die maximale Korngröße der Feinfraktion 10 beträgt 0,4 mm, vorzugsweise ca. 0,25 mm. Ein bevorzugtes Ausführungsbeispiel ist dadurch gekennzeichnet, dass die Feinfraktion 10 eine Korngrößenverteilung von 0 bis 0,25 mm, die Mittelfraktion 9 eine Korngrößenverteilung von 0,25 bis 1 mm und die Grobfraktion eine Korngrößenverteilung von 1 bis 2 mm aufweist.

Lediglich die Grobfraktion 8 wird erfindungsgemäß einer Aufbereitung von in der Grobfraktion enthaltenem Metall zugeführt. Hierzu wird - optional - in einem ersten Schritt die Grobfraktion in einem Entwässerer 11 entwässert. Anschließend wird die entwässerte Grobfraktion in einer Nachreinigungsstufe 12 gereinigt. Hierzu wird in den Flüssigkeitskreislauf des Gesamtsystems Ergänzungswasser hinzugeführt, wie es durch den Pfeil 13 gekennzeichnet ist. Das frische Ergänzungswasser 13 reinigt einerseits die Grobfraktion und erhöht dadurch den Wirkungsgrad der anschließenden Aufbereitung zur Gewinnung von Metall. Andererseits gleicht das Ergänzungswasser aus dem Flüssigkeitskreislauf entwichene Flüssigkeit aus. Schließlich erfolgt die Metallgewinnung in einem Eisenabscheider 14 durch beispielsweise einen Überbandmagneten und einem Nichteisenabscheider 15. Das Nichteisenmetall wird in einem Container 16 gesammelt. Der Rest der Grobfraktion wird verhaldet (Halde 17).

In der Klassiervorrichtung 5 werden in drei Stufen eine Grobfraktion 8, eine Mittelfraktion 9 und eine Feinfraktion 10 klassiert. Die Mittelfraktion weist vorzugsweise eine maximale Korngröße von 1,2, insbesondere 1,0, auf. Sie wird - entgegen dem Stand der Technik - nicht der Metallgewinnung zugeführt. Vielmehr wurde erkannt, dass die Mittelfraktion 9 keine Nichteisenmetalle oder nur einen sehr geringen Anteil an Nichteisenmetallen aufweist. Dieser Anteil wurde im Stand der Technik regelmäßig mit bei der Metallgewinnung verwendet. Erfindungsgemäß hingegen wird lediglich die Grobfraktion 8 der Metallaufbereitung zugeführt. Dies ermöglicht das Betreiben der Anlage mit einem hohen Grad an Wirtschaftlichkeit.

Die Mittelfraktion 9 wird in einem Entwässerer 18 entwässert und auf eine Halde 19 verbracht. Da das Material weitgehend von Schadstoffen befreit ist, kann es zu einem späteren Zeitpunkt beispielsweise für Baustoffe eingesetzt werden. Vorzugsweise ist eine Rezirkulation 20 vorgesehen, über die Flüssigkeit aus dem Überlauf des Hydrozyklons 21 zur Niveauregulierung des Pumpensumpfes unterhalb des Schwingentwässerers 18 dient. Der Hydrozyklon sorgt für eine Wasservorabscheidung. Gleichzeitig dient er der Eindickung des Materials im Unterlauf.

Die Feinfraktion 10 hat eine maximale Korngröße von ca. 0,4 mm, insbesondere von ca. 0,25 mm. Hierbei handelt es sich um mit Schadstoffen kontaminierten Schlamm. Bei der Ausbringung der Feinfraktion ist es technologisch nicht ausgeschlossen, dass auch Leichtstoffe mit einem teilweise deutlich größeren Durchmesser, aber einem geringeren spezifischen Gewicht mit der Feinfraktion ausgetragen werden. Bei den Leichtstoffen handelt es sich beispielsweise um Styropor oder um nicht verbranntes organisches Material. Diese Leichtstoffe sind mit verantwortlich für eine unerwünschte Schaumbildung. Vorzugsweise ist der Klassiervorrichtung 5 ein Bogensieb 22 nachgeschaltet, mit dem die Leichtstoffe abgetrennt werden können. Das Bogensieb 22 eignet sich in hervorragender Weise für die Abscheidung der Leichtstoffe, da es sich auch im Dauerbetrieb nicht zusetzt. Die Leichtstoffe werden in einem Container 23 gesammelt.

Die Feinfraktion 10 wird nach der Entnahme der Leichtstoffe in einem Pumpensumpf 24 aufgenommen und mittels einer Pumpe 25 zu einer Hydrozyklonanlage 26 gepumpt, die vorliegend als Multizyklonanlage ausgestaltet ist. In der Hydrozyklonanlage 26 wird die Feinfraktion in eine verbleibende Feinfraktion 27 und Feinstfraktion 28 klassiert. Die Feinstfraktion hat vorzugsweise eine maximale Korngröße von 70 pm, vorteilhaft 50 pm, insbesondere ca. 30 µm.

Die verbleibende Feinfraktion 27 wird in einem Entwässerer 29 entwässert. Bei dem Entwässerer 29 handelt es sich vorzugsweise um einen Schwingentwässerer. Dieser arbeitet vorzugsweise in Intervallen. Bei der Entwässerung entsteht ein Schlamm-Flüssigkeitsgemisch, das mittels einer Pumpe 30 einer Hydrozyklonstufe 31 zugeführt wird. Diese ist so eingestellt, dass eine Fraktion 32 von mindestens 20 pm, vorzugsweise mindestens 30 pm, zurück in den Entwässerer 29 geführt wird.

Die Feinstfraktion 28 wird in ein Setzbecken 33 geleitet, das eine Mehrzahl von Setzkammern 34 aufweist. In dem Setzbecken 33 ist ferner ein Einsatz 35 mit Leitwänden angeordnet, die sich in Richtung auf eine Pumpe 36 hin verjüngen. In dem Setzbecken setzt sich Feinschlamm ab. Der Einsatz 35 mit seinen sich verjüngenden Leitwänden sorgt dafür, dass der Feinschlamm vorteilhaft der Pumpe 36 zugeleitet wird. Bei der Pumpe 36 handelt es sich um eine Dickstoffpumpe, die den Feinschlamm zu dem Entwässerer 29 pumpt.

Nach dem Absetzen der Feinstfraktion 28 in dem Setzbecken 33 verbleibt eine Flüssigkeit 37, die aus dem Setzbecken entnommen und ggf. unter Zwischenschaltung eines Klärbehälters 28 zu einem Prozesswasserverteiler 39 gepumpt wird. Die Qualität der Flüssigkeit 37 ist so gut, dass sie einerseits als Prozesswasser in den Flüssigkeitskreislauf des Gesamtsystems zurückgeführt werden kann, und andererseits auch ohne weitere Aufbereitung günstig entsorgt werden kann.

Figur 2 zeigt die Klassiervorrichtung 5 schematisch in einer vergrößerten Ansicht. Es handelt sich um einen Aufstromklassierer. Das Asche-Wassergemisch wird in den Einfüllstutzen 6 eingefüllt. Danach gelangt es auf die Prallplatte 7. Bei dieser Technologie bedarf es einer bestimmten Mindest-Strömungsgeschwindigkeit des Asche-Wassergemisches, die besonders vorteilhaft durch eine Aufgabe ohne weitere Aufbereitung zur Verfügung gestellt werden kann. Durch Öffnungen 40 wird Aufstromwasser in die Klassiervorrichtung eingefüllt, das entgegen der Einfüllrichtung des Asche-Wassergemisches gerichtet ist. Die Klassiervorrichtung ist so ausgelegt und eingerichtet, dass sich gegen die Strömungsrichtung des Aufstromwassers die Grobfraktion 8 absenkt und aus der Klassiervorrichtung abgezogen wird. Das übrige Asche-Wassergemisch gelangt in eine zweite (umlaufende) Stufe 41 der Klassiervorrichtung 5. Auch hier wird Aufstromwasser durch Öffnungen 40 eingefüllt, das entgegen der Senkbewegung der Mittelfraktion gerichtet ist. Die Mittelfraktion 9 wird aus der zweiten Stufe 41 abgezogen, wie es durch den Pfeil 9 gekennzeichnet ist. Die Feinfraktion 10 wird in einer dritten Stufe 42 entnommen. Hierbei handelt es sich um feinste Teilchen mit einer Korngröße von maximal 0,4 mm sowie um Leichtstoffe.

**Bezugszeichenliste**

| | | | |
|---|---|---|---|
| 1 | Förderband | 28 | Feinstfraktion |
| 2 | Anmaischbehälter | 29 | Entwässerer |
| 3 | Klassierstation | 30 | Pumpe |
| 4 | Pumpe | 31 | Hydrozyklon |
| 5 | Klassiervorrichtung | 32 | Fraktion |
| 6 | Einfüllstutzen | 33 | Absetzbecken |
| 7 | Prallplate | 34 | Setzkammer |
| 8 | Grobfraktion | 35 | Einsatz |
| 9 | Mittelfraktion | 36 | Pumpe |
| 10 | Feinfraktion | 37 | Flüssigkeit |
| 11 | Entwässerer | 38 | Klärbehälter |
| 12 | Nachreinigungsstufe | 39 | Prozesswasserverteiler |
| 13 | Frischwasser | 40 | Öffnung |
| 14 | Eisenabscheider | 41 | Zweite Stufe |
| 15 | Nichteisenabscheider | 42 | Dritte Stufe |
| 16 | Container | | |
| 17 | Halde | | |
| 18 | Entwässerer | | |
| 19 | Halde | | |
| 20 | Rezirkulation | | |
| 21 | Hydrozyklon | | |
| 22 | Bogensieb | | |
| 23 | Container | | |
| 24 | Pumpensumpf | | |
| 25 | Pumpe | | |
| 26 | Hydrozyklonanlage | | |
| 27 | verbleibende Feinfraktion | | |

## Patentansprüche

1. Verfahren zur Aufbereitung von Asche aus Müllverbrennungsanlagen, wobei
- ein Asche-Wassergemisch in einer Korngröße zwischen o und maximal 5 mm in eine Klassiervorrichtung eingeleitet wird,
- in der Klassiervorrichtung das Asche-Wassergemisch in drei Stufen in eine Grobfraktion, eine Mittelfraktion mit einer kleineren Korngröße von maximal 1,2 mm und einer Feinfraktion mit einer wiederum kleineren Korngröße von maximal 0,4 mm klassiert wird, und wobei
- nur die Grobfraktion einer Aufbereitung von in der Grobfraktion enthaltenem Metall zugeführt wird.

2. Verfahren nach Anspruch 1, **dadurch gekennzeichnet, dass** die maximale Korngröße der Mittelfraktion ca. 1,0 mm, und die maximale Korngröße der Feinfraktion ca. 0,25 mm, beträgt.

3. Verfahren nach Anspruch 1 oder 2, **dadurch gekennzeichnet, dass** das Asche-Wassergemisch ohne weitere Aufbereitung in die Klassiervorrichtung gepumpt oder im freien Zulauf in die Klassiervorrichtung eingeleitet wird.

4. Verfahren nach einem der Ansprüche 1 bis 3, **dadurch gekennzeichnet, dass** die Asche zur Herstellung des Asche-Wassergemisches mit Flüssigkeit gemischt und nachfolgend klassiert wird, bevor es in die Klassiervorrichtung gepumpt wird.

5. Verfahren nach einem der Ansprüche 1 bis 4, **dadurch gekennzeichnet, dass** die Grobfraktion zunächst entwässert und anschließend in einer Nachreinigungsstufe gereinigt wird, bevor sie der Aufbereitung von in der Grobfraktion enthaltenem Metall zugeführt wird.

6. Verfahren nach einem der Ansprüche 1 bis 5, **dadurch gekennzeichnet, dass** das Verfahren in einem geschlossenen Kreislauf betrieben wird und dass vorzugsweise in der Nachreinigungsstufe dem Kreislauf Ergänzungswasser hinzugegeben wird.

7. Verfahren nach einem der Ansprüche 1 bis 6, **dadurch gekennzeichnet, dass** der Feinfraktion nach der Klassiervorrichtung Leichtstoffe entnommen werden, wobei vorzugsweise die Entnahme der Leichtstoffe in einem Bogensieb erfolgt.

8. Verfahren nach einem der Ansprüche 1 bis 7, **dadurch gekennzeichnet, dass** die Feinfraktion ggf. nach Entnahme von Leichtstoffen in eine verbleibende Feinfraktion und eine Feinstfraktion mit einer kleineren maximalen Korngröße klassiert wird und dass die verbleibende Feinfraktion entsorgt wird, wobei vorzugsweise die Feinstfraktion eine maximale Korngröße von 70 pm, vorteilhaft 50 pm, insbesondere ca. 30 pm, aufweist.

9. Verfahren nach Anspruch 8, **dadurch gekennzeichnet, dass** vor der Entsorgung der verbleibenden Feinfraktion die verbleibende Feinfraktion entwässert wird, und dass die Entwässerung auf einem Schwingentwässerer erfolgt.

10. Verfahren nach Anspruch 9, **dadurch gekennzeichnet, dass** bei der Entwässerung ein Schlamm-Flüssigkeitsgemisch entsteht, das einer Hydrozyklonstufe zugeführt wird, aus der eine Fraktion mit einer Korngröße von mindestens 20 pm, vorzugsweise mindestens 30 pm, zurück in die Entwässerung geführt wird.

11. Verfahren nach einem der Ansprüche 8 bis 10, **dadurch gekennzeichnet, dass** die Feinstfraktion in mindestens ein Setzbecken mit mindestens einer Setzkammer geleitet wird, in dem sich die Feinstfraktion absetzt, wobei vorzugsweise sich aus der Feinstfraktion abgesetzter Feinschlamm mit einer Dickstoffpumpe abgepumpt wird.

12. Verfahren nach Anspruch 11, **dadurch gekennzeichnet, dass** in dem Setzbecken ein Einsatz mit Leitwänden angeordnet ist, die sich in Richtung auf die Pumpe verjüngen.

13. Verfahren nach Anspruch 11 oder 12, **dadurch gekennzeichnet, dass** der Feinschlamm zeitgesteuert abgezogen wird.

14. Verfahren nach einem der Ansprüche 11 bis 13, **dadurch gekennzeichnet, dass** ein Teil der nach dem Absetzen der Feinstfraktion verbleibende Flüssigkeit zurück in den Kreislauf zurückgeführt und/oder ohne weitere Aufbereitung in eine öffentliche Kanalisation geleitet wird.

15. Anlage zur Aufbereitung von Asche aus Müllverbrennungsanlagen, mit
- einer Klassiervorrichtung (5) zum Klassieren eines Asche-Wassergemisches in drei Stufen in eine Grobfraktion (8), eine Mittelfraktion (9) mit einer kleineren Korngröße von maximal 1,2 mm und eine Feinfraktion (10) mit einer wiederum kleineren Korngröße von maximal 0,4 mm.

16. Anlage nach Anspruch 15, **dadurch gekennzeichnet, dass** die Klassiervorrichtung (5) derart ausgelegt und eingerichtet ist, dass die maximale Korngröße der Mittelfraktion (9) 1,0 mm und die maximale Korngröße der Feinfraktion (10) 0,25 mm beträgt.

17. Anlage nach Anspruch 15 oder 16, **dadurch gekennzeichnet, dass** die Anlage eine Pumpe (4) zum Pumpen des Asche-Wassergemisches oder einen freien Zulauf zur Einleitung des Asche-Wassergemisches aufweist und dass die Pumpe (4) bzw. der freie Zulauf derart in Strömungsverbindung mit der Klassiervorrichtung (5) steht, dass das Asche-Wassergemisch ohne weitere Aufbereitung in die Klassiervorrichtung gepumpt bzw. eingeleitet wird.

18. Anlage nach einem der Ansprüche 15 bis 17, **dadurch gekennzeichnet, dass** der Pumpe (4) eine Klassierstufe (3) vorgeschaltet ist, in der das Asche-Wassergemisch vorklassiert wird.

19. Anlage nach einem der Ansprüche 15 bis 18, **dadurch gekennzeichnet, dass** der Klassiervorrichtung (5) eine Entwässerungseinrichtung (11) und eine Nachreinigungsstufe (12) zum Entwässern und Nachreinigen der Grobfraktion (8) nachgeschaltet ist.

20. Anlage nach einem der Ansprüche 15 bis 19, **dadurch gekennzeichnet, dass** die Anlage einen im Wesentlichen geschlossenen Flüssigkeitskreislauf sowie vorzugsweise einen Ergänzungswasserzulauf (13) zur Speisung der Nachreinigungsstufe (12) mit Ergänzungswasser aufweist.

21. Anlage nach einem der Ansprüche 15 bis 20, **dadurch gekennzeichnet, dass** der Klassiervorrichtung (5) ein Bogensieb (22) zur Entnahme von in der Feinfraktion (10) enthaltenen Leichtstoffen nachgeschaltet ist.

22. Anlage nach einem der Ansprüche 15 bis 21, **dadurch gekennzeichnet, dass** der Klassiervorrichtung (5) ggf. unter Zwischenschaltung eines Bogensiebs (22) eine Hydrozyklonanlage (26) nachgeschaltet ist, die derart ausgelegt und eingerichtet ist, dass die aus der Klassiervorrichtung (5) stammende Feinfraktion (10) in eine verbleibende Feinfraktion (27) und eine Feinstfraktion (28) mit einer kleineren maximalen Korngröße klassiert wird, wobei die Feinstfraktion (28) eine maximale Korngröße von 70 pm, vorteilhaft 50 pm, insbesondere ca. 30 pm, aufweist.

23. Anlage nach Anspruch 22, **dadurch gekennzeichnet, dass** der Hydrozyklonanlage (26) ein Entwässerer (29), insbesondere ein Schwingentwässerer, nachgeschaltet ist.

24. Anlage nach Anspruch 23, **dadurch gekennzeichnet, dass** der Entwässerer (29) mit einer Hydrozyklonstufe (31) derart zusammenwirkt, dass aus dem Entwässerer (29) kommendes Schlamm-Flüssigkeitsgemisch der Hydrozyklonstufe (31) zugeführt wird, und dass die Hydrozyklonstufe (31) derart ausgelegt und eingerichtet ist, dass eine Fraktion (32) von mindestens 20 pm, vorzugsweise mindestens 30 µm zurück zu dem Entwässerer (29) geleitet wird.

25. Anlage nach einem der Ansprüche 22 bis 24, **dadurch gekennzeichnet, dass** der Hydrozyklonanlage (26) ein Setzbecken (33) zum Absetzen der Feinstfraktion (28) nachgeschaltet ist, und dass vorzugsweise die Anlage eine Dickstoffpumpe (36) zum Abpumpen von abgesetztem Feinschlamm aufweist, wobei vorzugsweise in dem Setzbecken (33) ein Einsatz (35) mit Leitwänden angeordnet ist, die sich in Richtung auf die Dickstoffpumpe (36) verjüngen.

## Claims

1. Method for treating ash from waste incinerators, wherein
- an ash-water mixture in a grain size of between o and a maximum of 5 mm is introduced into a classifying device,
- in the classifying device, the ash-water mixture is classified in three stages into a coarse fraction, a medium fraction with a smaller grain size of a maximum of 1.2 mm and a fine fraction with a once again smaller grain size of a maximum of 0.4 mm, and wherein
- only the coarse fraction is passed on for treatment of metal contained in the coarse fraction.

2. Method according to Claim 1, **characterized in that** the maximum grain size of the medium fraction is about 1.0 mm, and the maximum grain size of the fine fraction is about 0.25 mm.

3. Method according to Claim 1 or 2, **characterized in that** the ash-water mixture is pumped into the classifying device without further treatment or is introduced into the classifying device in a free feed.

4. Method according to one of Claims 1 to 3, **characterized in that**, to prepare the ash-water mixture, the ash is mixed with liquid and then classified before it is pumped into the classifying device.

5. Method according to one of Claims 1 to 4, **characterized in that** the coarse fraction is first dewatered and subsequently cleaned in a post-cleaning stage before it is passed on for treatment of metal contained in the coarse fraction.

6. Method according to one of Claims 1 to 5, **characterized in that** the method is operated in a closed cycle and **in that** preferably in the post-cleaning stage top-up water is added to the cycle.

7. Method according to one of Claims 1 to 6, **characterized in that** light solids are removed from the fine fraction after the classifying device, wherein preferably the removal of the light solids is performed in a curved screen.

8. Method according to one of Claims 1 to 7, **characterized in that**, possibly after removal of light solids, the fine fraction is classified into a remaining fine fraction and an ultrafine fraction with a smaller maximum grain size and **in that** the remaining fine fraction is disposed of, wherein preferably the ultrafine fraction has a maximum grain size of 70 pm, advantageously 50 pm, in particular about 30 µm.

9. Method according to Claim 8, **characterized in that**, before the disposal of the remaining fine fraction, the remaining fine fraction is dewatered, and **in that** the dewatering is performed on a vibrating dewaterer.

10. Method according to Claim 9, **characterized in that** the dewatering produces a slurry-liquid mixture, which is fed to a hydrocyclone stage, from which a fraction with a grain size of at least 20 pm, preferably at least 30 pm, is returned to the dewatering.

11. Method according to one of Claims 8 to 10, **characterized in that** the ultrafine fraction is directed into at least one settling tank with at least one settling chamber, in which the ultrafine fraction sediments out, fine slurry that has sedimented out from the ultrafine fraction being preferably pumped away by a thick matter pump.

12. Method according to Claim 11, **characterized in that** an insert with guide walls which taper in the direction of the pump is arranged in the settling tank.

13. Method according to Claim 11 or 12, **characterized in that** the fine slurry is drawn off in a time-controlled manner.

14. Method according to one of Claims 11 to 13, **characterized in that** part of the liquid remaining after the sedimenting out of the ultrafine fraction is returned to the cycle and/or is discharged into a public sewer system without further treatment.

15. Installation for treating ash from waste incinerators, with
- a classifying device (5) for classifying an ash-water mixture in three stages into a coarse fraction (8), a medium fraction (9) with a smaller grain size of a maximum of 1.2 mm and a fine fraction (10) with a once again smaller grain size of a maximum of 0.4 mm.

16. Installation according to Claim 15, **characterized in that** the classifying device (5) is designed and set up in such a way that the maximum grain size of the medium fraction (9) is 1.0 mm and the maximum grain size of the fine fraction (10) is 0.25 mm.

17. Installation according to Claim 15 or 16, **characterized in that** the installation has a pump (4) for pumping the ash-water mixture or a free feed for introducing the ash-water mixture and **in that** the pump (4) or the free feed is in flow connection with the classifying device (5) in such a way that the ash-water mixture is pumped or introduced into the classifying device without further treatment.

18. Installation according to one of Claims 15 to 17, **characterized in that** the pump (4) is preceded by a classifying stage (3), in which the ash-water mixture is pre-classified.

19. Installation according to one of Claims 15 to 18, **characterized in that** the classifying device (5) is followed by a dewatering device (11) and a post-cleaning stage (12) for dewatering and post-cleaning the coarse fraction (8).

20. Installation according to one of Claims 15 to 19, **characterized in that** the installation has a substantially closed liquid cycle and preferably a top-up water feed (13) for feeding top-up water to the post-cleaning stage (12).

21. Installation according to one of Claims 15 to 20, **characterized in that** the classifying device (5) is followed by a curved screen (22) for the removal of light solids contained in the fine fraction (10).

22. Installation according to one of Claims 15 to 21, **characterized in that** the classifying device (5) is followed, possibly with a curved screen (22) in between, by a hydrocyclone installation (26), which is designed and set up in such a way that the fine fraction (10) originating from the classifying device (5) is classified into a remaining fine fraction (27) and an ultrafine fraction (28) with a smaller maximum grain size, wherein the ultrafine fraction (28) has a maximum grain size of 70 pm, advantageously 50 pm, in particular about 30 µm.

23. Installation according to Claim 22, **characterized in that** the hydrocyclone installation (26) is followed by a dewaterer (29), in particular a vibrating dewaterer.

24. Installation according to Claim 23, **characterized in that** the dewaterer (29) interacts with a hydrocyclone stage (31) in such a way that slurry-liquid mixture coming from the dewaterer (29) is fed to the hydrocyclone stage (31), and **in that** the hydrocyclone stage (31) is designed and set up in such a way that a fraction (32) of at least 20 pm, preferably at least 30 pm, is returned to the dewaterer (29).

25. Installation according to one of Claims 22 to 24, **characterized in that** the hydrocyclone installation (26) is followed by a settling tank (33) for the sedimenting out of the ultrafine fraction (28), and **in that** preferably the installation has a thick matter pump (36) for pumping away sedimented-out fine slurry, wherein preferably an insert (35) with guide walls which taper in the direction of the thick matter pump (36) is arranged in the settling tank (33).

## Revendications

1. Procédé de traitement de cendres provenant d'incinérateurs de déchets, dans lequel
- un mélange d'eau et de cendres est introduit dans un dispositif de criblage avec une granulométrie comprise entre 0 et 5 mm au maximum,
- dans le dispositif de criblage, le mélange d'eau et de cendres est criblé dans trois étages en une fraction grossière, une fraction moyenne présentant une granulométrie plus petite d'au maximum 1,2 mm et une fraction fine présentant une granulométrie encore plus petite d'au maximum 0,4 mm, et dans lequel
- seulement la fraction grossière est amenée au traitement du métal contenu dans la fraction grossière.

2. Procédé selon la revendication 1, **caractérisé en ce que** la granulométrie maximale de la fraction moyenne est d'environ 1,0 mm, et la granulométrie maximale de la fraction fine est d'environ 0,25 mm.

3. Procédé selon la revendication 1 ou 2, **caractérisé en ce que** le mélange d'eau et de cendres est pompé dans le dispositif de criblage sans aucun autre traitement ou introduit dans le dispositif de criblage en alimentation libre.

4. Procédé selon l'une des revendications 1 à 3, **caractérisé en ce que** les cendres sont mélangées avec un liquide pour produire le mélange d'eau et de cendres et sont ensuite criblées avant d'être pompées dans le dispositif de criblage.

5. Procédé selon l'une des revendications 1 à 4, **caractérisé en ce que** la fraction grossière est tout d'abord égouttée et ensuite nettoyée dans un étage de nettoyage supplémentaire, avant d'être amenée au traitement du métal contenu dans la fraction grossière.

6. Procédé selon l'une des revendications 1 à 5, **caractérisé en ce que** le procédé fonctionne en circuit fermé, et **en ce que** de l'eau d'appoint est ajoutée au circuit de préférence dans l'étage de nettoyage supplémentaire.

7. Procédé selon l'une des revendications 1 à 6, **caractérisé en ce que** des matières légères sont prélevées dans la fraction fine après le dispositif de criblage, le prélèvement des matières légères s'effectuant de préférence dans un tamis courbe.

8. Procédé selon l'une des revendications 1 à 7, **caractérisé en ce que** la fraction fine est, éventuellement après le prélèvement de matières légères, criblée en une fraction fine restante et une fraction fine présentant une granulométrie maximale plus petite, et **en ce que** la fraction fine restante est évacuée, la fraction fine présentant de préférence une granulométrie maximale de 70 µm, avantageusement de 50 µm, en particulier d'environ 30 µm.

9. Procédé selon la revendication 8, **caractérisé en ce qu'**avant l'évacuation de la fraction fine restante, la fraction fine restante est égouttée, et **en ce que** l'égouttage s'effectue sur un égoutteur vibrant.

10. Procédé selon la revendication 9, **caractérisé en ce qu'**un mélange de liquide et de boue est produit lors de l'égouttage, lequel est amené à un étage d'hydrocyclone hors duquel une fraction présentant une granulométrie d'au moins 20 µm, de préférence d'au moins 30 µm, est renvoyée à l'égouttage.

11. Procédé selon l'une des revendications 8 à 10, **caractérisé en ce que** la fraction fine est guidée dans au moins un bassin de décantation doté d'au moins une chambre de décantation dans laquelle la fraction fine se dépose, une boue fine déposée à partir de la fraction fine étant de préférence évacuée à la pompe à l'aide d'une pompe pour matières épaisses.

12. Procédé selon la revendication 11, **caractérisé en ce qu'**un insert doté de parois de guidage est disposé dans le bassin de décantation, lesquelles parois de guidage se rétrécissent en direction de la pompe.

13. Procédé selon la revendication 11 ou 12, **caractérisé en ce que** la boue fine est retirée de manière commandée par le temps.

14. Procédé selon l'une des revendications 11 à 13, **caractérisé en ce qu'**une partie du liquide restant après le dépôt de la fraction fine est renvoyée dans le circuit et/ou est guidée dans les égouts publics sans aucun autre traitement.

15. Installation de traitement de cendres provenant d'incinérateurs de déchets, comprenant
- un dispositif de criblage (5) pour le criblage d'un mélange d'eau et de cendres dans trois étages en une fraction grossière (8), une fraction moyenne (9) présentant une granulométrie plus petite d'au maximum 1,2 mm et une fraction fine (10) présentant une granulométrie encore plus petite d'au maximum 0,4 mm.

16. Installation selon la revendication 15, **caractérisée en ce que** le dispositif de criblage (5) est conçu et configuré de telle sorte que la granulométrie maximale de la fraction moyenne (9) est de 1,0 mm et la granulométrie maximale de la fraction fine (10) est de 0,25 mm.

17. Installation selon la revendication 15 ou 16, **caractérisée en ce que** l'installation présente une pompe (4) pour le pompage du mélange d'eau et de cendres ou une alimentation libre pour l'introduction du mélange d'eau et de cendres, et **en ce que** la pompe (4) ou l'alimentation libre est en liaison fluidique avec le dispositif de criblage (5), de telle sorte que le mélange d'eau et de cendres est pompé ou introduit dans le dispositif de criblage sans aucun autre traitement.

18. Installation selon l'une des revendications 15 à 17, **caractérisée en ce qu'**un étage de criblage (3) est placé en amont de la pompe (4), étage dans lequel le mélange d'eau et de cendres est pré-criblé.

19. Installation selon l'une des revendications 15 à 18, **caractérisée en ce qu'**un dispositif d'égouttage (11) et un étage de nettoyage supplémentaire (12) pour l'égouttage et le nettoyage supplémentaire de la fraction grossière (8) sont placés en aval du dispositif de criblage (5).

20. Installation selon l'une des revendications 15 à 19, **caractérisée en ce que** l'installation comprend un circuit de liquide sensiblement fermé ainsi que de préférence une alimentation en eau d'appoint (13) pour l'alimentation de l'étage de nettoyage supplémentaire (12) en eau d'appoint.

21. Installation selon l'une des revendications 15 à 20, **caractérisée en ce qu'**un tamis courbe (22) servant au prélèvement de matières légères contenues dans la fraction fine (10) est placé en aval du dispositif de criblage (5).

22. Installation selon l'une des revendications 15 à 21, **caractérisée en ce qu'**une installation à hydrocyclones (26) est placée en aval du dispositif de criblage (5) éventuellement avec interposition d'un tamis courbe (22), laquelle est conçue et configurée de telle sorte que la fraction fine (10) provenant du dispositif de criblage (5) est criblée en une fraction fine restante (27) et une fraction fine (28) présentant une granulométrie maximale plus petite, la fraction fine (28) présentant une granulométrie maximale de 70 µm, avantageusement de 50 µm, en particulier d'environ 30 µm.

23. Installation selon la revendication 22, **caractérisée en ce qu'**un égoutteur (29), en particulier un égoutteur vibrant est placé en aval de l'installation à hydrocyclones (26).

24. Installation selon la revendication 23, **caractérisée en ce que** l'égoutteur (29) coopère avec un étage d'hydrocyclone (31) de telle sorte que le mélange de liquide et de boue provenant de l'égoutteur (29) est amené à l'étage d'hydrocyclone (31), et **en ce que** l'étage d'hydrocyclone (31) est conçu et configuré de telle sorte qu'une fraction (32) d'au moins 20 µm, de préférence d'au moins 30 µm est renvoyée à l'égoutteur (29).

25. Installation selon l'une des revendications 22 à 24, **caractérisé en ce qu'**un bassin de décantation (33) servant au dépôt de la fraction fine (28) est placé en aval de l'installation à hydrocyclones (26), et **en ce que** l'installation comprend de préférence une pompe pour matières épaisses (36) servant à évacuer à la pompe la boue fine déposée, un insert (35) doté de parois de guidage étant disposé de préférence dans le bassin de décantation (33), lesquelles parois de guidage se rétrécissent en direction de la pompe pour matières épaisses (36).
